# EUROPÄISCHE PATENTSCHRIFT

(11) **EP 2 282 838 B1**
(45) Veröffentlichungstag und Bekanntmachung des Hinweises auf die Patenterteilung: **03.08.2011**
(21) Anmeldenummer: 09782403.1
(22) Anmeldetag: 31.08.2009
(51) Int. Cl.: B02C 25/00, B02C 15/00

(54) **VERFAHREN ZUR ÜBERWACHUNG EINER MAHLANLAGE SOWIE MAHLANLAGE MIT ÜBERWACHUNGSEINRICHTUNG**
METHOD FOR MONITORING A GRINDING SYSTEM AND GRINDING SYSTEM COMPRISING A MONITORING DEVICE
PROCÉDÉ DE SURVEILLANCE D'UNE INSTALLATION DE BROYAGE ET INSTALLATION DE BROYAGE ÉQUIPÉE D'UN DISPOSITIF DE SURVEILLANCE

(30) Priorität: 12.09.2008 DE 102008046921
(43) Veröffentlichungstag der Anmeldung: 16.02.2011
(73) Patentinhaber: Polysius AG, 59269 Beckum (DE)
(72) Erfinder: SPEITH, Christian, 59329 Wadersloh (DE); BERGER, Markus, 59320 Ennigerloh (DE); ZURHOVE, Franz-Josef, 79761 Waldshut-Tiengen (DE); OSTKAMP, Rüdiger, 48231 Warendorf (DE); KIMMEYER, Ludger, 59269 Beckum (DE); WUWER, Matthias, 59510 Lippetal (DE); GUERRERO PALMA, Pedro, 59510 Lippetal (DE)
(74) Vertreter: Tetzner, Michael
(86) Internationale Anmeldenummer: PCT/EP2009/061213
(87) Internationale Veröffentlichungsnummer: WO 2010/028970

(56) Entgegenhaltungen:
- DE-A1- 4 444 794
- JP-A- 2 122 848

## Beschreibung

Die Erfindung betrifft ein Verfahren zur Überwachung des Belastungszustandes einer Mahlanlage sowie eine mit einer solchen Überwachungseinrichtung ausgerüstete Mahlanlage, wie diese beispielsweise aus DE 44 44794 A1 bekannt sind.

Zur Überwachung von Mahlanlagen, beispielsweise von Rollenmühlen, ist es bekannt, die Schwinggeschwindigkeit der einzelnen Mahlorgane und der gesamten Mahlanlage über Sensoren zu erfassen und den Effektivwert der Schwinggeschwindigkeit im Frequenzbereich zwischen 10 und 1000 Hz nach ISO 10816-3, den sogenannten RMS-Wert (Root-Mean-Square), im Steuersystem der Mahlanlage auf vorgegebene Grenzwerte zu überwachen.

Durchgeführte Untersuchungen und Messungen haben jedoch gezeigt, dass diese bekannte Schwingungsüberwachung mittels des RMS-Wertes nicht ganz zuverlässig ist, da sie einerseits kritische Belastungszustände manchmal zu spät bzw. überhaupt nicht erfasst, während sie andererseits gelegentlich bereits anspricht, obwohl noch kein kritischer Belastungszustand erreicht ist.

Zum Schutz von Mühlen gegen Überlastung ist es auch bekannt, die von der Mühle erzeugten Arbeitsgeräusche elektroakustisch aufzunehmen und die so gewonnenen elektrischen Signale nach Frequenz und/oder Intensität auszuwerten (DE 36 21 400 A1). Auch dieses Verfahren erfüllt jedoch nicht die Anforderungen bezüglich Zuverlässigkeit und Empfindlichkeit, die an die Überwachung großer Mahlanlagen gestellt werden.

Der Erfindung liegt daher die Aufgabe zu Grunde, ein Verfahren sowie eine Mahlanlage zu schaffen, die eine besonders zuverlässige und genaue Überwachung des Belastungszustandes der Mahlanlage ermöglichen.

Diese Aufgabe wird erfindungsgemäß durch die Merkmale der Ansprüche 1 bzw. 11 gelöst.

Zweckmäßige Ausgestaltungen der Erfindung sind Gegenstand der Unteransprüche.

Bei den der Erfindung zu Grunde liegenden Versuchen wurde überraschend festgestellt, dass die erste Harmonische der Grundschwingung der vom Mahlgut auf das Mahlorgan ausgeübten dynamischen Kräfte ein zur Überwachung des Belastungszustandes der Mahlanlage besonders geeigneter Betriebsparameter ist. Während nämlich die Frequenz und die Größe der Grundschwingung der auf das Mahlorgan ausgeübten Kräfte im wesentlichen durch die Konstruktion der Mühle bedingt sind und sich auch bei Erhöhung der Belastung nicht in jedem Fall signifikant ändern, erweist sich die Größe der ersten Harmonischen (d.h. der ersten Oberwelle) dieser Grundschwingung als ein außerordentlich sensibles Signal für einen stark erhöhten oder gar kritischen Belastungszustand. Dies gilt insbesondere dann, wenn die Größe der ersten Harmonischen in Verhältnis zur Größe der Grundschwingung gesetzt wird.

Es ist daher sinnvoll, die auf das Mahlorgan wirkenden Kräfte in zwei Frequenzbereichen zu erfassen, nämlich in einem ersten Frequenzbereich, der die Grundschwingung der Kräfte enthält, und in einem zweiten Frequenzbereich, in dem die erste Harmonische dieser Grundschwingung auftritt. Maßnahmen zur Verringerung des Belastungszustandes der Mahlanlage werden insbesondere dann eingeleitet, wenn die erste Harmonische in Relation zur Größe der Grundschwingung einen vorgegebenen Wert übersteigt.

Bei einer Rollenmühle liegt der erste Frequenzbereich zweckmäßig bei 10 bis 30 Hz, vorzugsweise bei 15 bis 25 Hz, und der zweite Frequenzbereich bei 20 bis 60 Hz, vorzugsweise bei 30 bis 50 Hz.

Bei Verwendung von mit regelbarer Drehzahl angetriebenen Mahlorganen kann gemäß einer vorteilhaften Weiterbildung der Erfindung zusätzlich zur Überwachung der vom Mahlgut auf die Mahlorgane ausgeübten dynamischen Kräfte eine Bestimmung des Antriebsdrehmomentes aus Leistung und Drehzahl erfolgen und eine Veränderung des Belastungszustandes der Mahlanlage durch Änderung der Drehzahl der Mahlorgane vorgenommen werden.

Ein Ausführungsbeispiel der Erfindung ist in der Zeichnung schematisch veranschaulicht. Es zeigen:
- Fig. 1: eine Perspektivansicht einer von mehreren Mahlrollen einer Rollenmühle mit der zugehörigen Rollenlagerung;
- Fig. 2: eine Seitenansicht der Mahlrolle gemäß Fig. 1.

Die Mahlrolle 1 läuft auf dem (nicht dargestellten) Mahlteller einer Vertikalrollenmühle und kann entweder - wie bei dem dargestellten Ausführungsbeispiel - von einem Antriebsmotor 2 über eine Welle, die von einer Achse 3 umgeben ist, direkt oder über den Mahlteller indirekt angetrieben werden.

Die Welle ist auf der dem Antriebsmotor 2 zugewandten Seite in einem Festlager 4 und auf der der Mahlrolle 1 zugekehrten Seite in einem als Kraftrahmen ausgebildeten Loslager 5 gelagert.

Im Betrieb werden vom Mahlgut auf die Mahlrolle 1 dynamische Kräfte in axialer Richtung (Pfeil 6), tangentialer Richtung (Pfeil 7) und vertikaler Richtung (Pfeil 8) ausgeübt.

Die in axialer Richtung wirkenden Kräfte werden im Festlager 2 durch einen dort angebrachten Dehnungsmess-Sensor 9 erfasst.

Die in tangentialer Richtung wirkenden Kräfte werden im Loslager 5 durch einen dort vorgesehen Dehnungsmess-Sensor 10 ermittelt.

Die in vertikaler Richtung wirkenden Kräfte werden im Loslager 5 über den Druck eines die Achse 3 im Kraftrahmen des Loslagers 5 abstützenden Hydrauliksystemes 11 ermittelt.

Im Betrieb werden die vom Mahlgut auf die Mahlrolle 1 ausgeübten dynamischen Kräfte durch Messung der Dehnungen mittels der Sensoren 9 und 10 sowie des Druckes im Hydrauliksystem 11 in den Frequenzbereichen zwischen 15 und 25 Hz (entsprechend der Grundschwingung der dynamischen Kräfte) und zwischen 30 und 50 Hz (entsprechend der ersten Harmonischen der dynamischen Kräfte) an allen Rolleneinheiten der Vertikalrollenmühle überwacht.

Tritt an mindestens zwei der drei Messstellen einer Rolleneinheit in wenigstens einem der beiden Frequenzbereiche ein Pegel auf, der mindestens 3 bis 5 mal größer als der im Normalbetrieb vorhandene Durchschnittspegel ist, so signalisiert dies die Annäherung an einen kritischen Belastungszustand. In diesem Falle werden automatisch geeignete Maßnahmen zur Verringerung des Belastungszustandes eingeleitet.

## Patentansprüche

1. Verfahren zur Überwachung des Belastungszustandes einer Mahlanlage mit rotierenden Mahlorganen, insbesondere einer Rollenmühle mit rotierenden Mahlrollen, wobei wenigstens ein belastungsspezifischer Betriebsparameter erfasst und bei Überschreitung eines Schwellwertes Maßnahmen zur Verringerung des Belastungszustandes eingeleitet werden,
**dadurch gekennzeichnet, dass**
a) die vom Mahlgut auf wenigstens ein Mahlorgan in wenigstens einer Richtung ausgeübte dynamische Kraft in einem ersten Frequenzbereich, der die Grundschwingung des Mahlorganes enthält, und in einem zweiten Frequenzbereich, in dem die erste Harmonische der Grundschwingung auftritt, erfasst wird und
b) Maßnahmen zur Verringerung des Belastungszustandes dann eingeleitet werden, wenn die erste Harmonische in Relation zur Größe der Grundschwingung einen vorgegebenen Schwellwert übersteigt.

2. Verfahren nach Anspruch 1 zur Überwachung des Belastungszustandes einer Rollenmühle mit auf einem Mahlteller laufenden Mahlrollen, **dadurch gekennzeichnet, dass** die vom Mahlgut in Achsrichtung auf die Mahlrollen ausgeübte dynamische Kraft erfasst wird.

3. Verfahren nach Anspruch 1 zur Überwachung des Belastungszustandes einer Rollenmühle mit auf einem Mahlteller laufenden Mahlrollen, **dadurch gekennzeichnet, dass** die vom Mahlgut in tangentialer Richtung auf die Mahlrollen ausgeübte dynamische Kraft erfasst wird.

4. Verfahren nach Anspruch 1 zur Überwachung des Belastungszustandes einer Rollenmühle mit auf einem Mahlteller laufenden Mahlrollen, **dadurch gekennzeichnet, dass** die vom Mahlgut in vertikaler Richtung auf die Mahlrollen ausgeübte dynamische Kraft erfasst wird.

5. Verfahren nach den Ansprüchen 2, 3 und 4, unter Verwendung von in einem Festlager und in einem Loslager gelagerten Mahlrollen, **dadurch gekennzeichnet, dass** die vom Mahlgut in Achsrichtung auf die Mahlrollen ausgeübte dynamische Kraft über eine Dehnungsmessung im Festlager, die vom Mahlgut in tangentialer Richtung auf die Mahlrollen ausgeübte dynamische Kraft durch eine Dehnungsmessung im Festlager und die vom Mahlgut in vertikaler Richtung ausgeübte dynamische Kraft durch eine Druckmessung im Festlager erfasst wird.

6. Verfahren nach Anspruch 1, **dadurch gekennzeichnet, dass** die vom Mahlgut auf ein Mahlorgan ausgeübte dynamische Kraft in einem ersten Frequenzbereich von 10 bis 30 Hz, vorzugsweise von 15 bis 25 Hz, und in einem zweiten Frequenzbereich von 20 bis 60 Hz, vorzugsweise von 30 bis 50 Hz, erfasst wird.

7. Verfahren nach Anspruch 5, **dadurch gekennzeichnet, dass** Maßnahmen zur Verringerung des Belastungszustandes eingeleitet werden, wenn der Pegel von mindestens zwei der drei Messstellen mindestens 3 bis 5 mal größer als der im Normalbetrieb vorhandene Durchschnittspegel im ersten und/oder zweiten Frequenzbereich ist.

8. Verfahren nach Anspruch 1, unter Verwendung von mit regelbarer Drehzahl angetriebenen Mahlorganen, **dadurch gekennzeichnet, dass** zusätzlich zur Überwachung der vom Mahlgut auf die Mahlorgane ausgeübten dynamischen Kräfte eine Bestimmung des Antriebsdrehmomentes aus Leistung und Drehzahl erfolgt und eine Veränderung des Belastungszustandes der Mahlanlage durch Drehzahländerung vorgenommen wird.

9. Verfahren nach Anspruch 1, unter Verwendung von auf einem Mahlteller abrollenden Mahlorganen, **dadurch gekennzeichnet, dass** die Mahlorgane direkt angetrieben werden.

10. Verfahren nach Anspruch 1, unter Verwendung von auf einem Mahlteller abrollenden Mahlorganen, **dadurch gekennzeichnet, dass** die Mahlorgane über den Mahlteller angetrieben werden.

11. Mahlanlage mit angetriebenen Mahlorganen (1) und einer Einrichtung zur Überwachung des Belastungszustandes der Mahlanlage, enthaltend wenigstens einen Sensor (9) zur Erfassung eines belastungsspezifischen Betriebsparameters der Mahlanlage sowie Mittel zur Verringerung des Belastungszustandes der Mahlanlage bei Überschreitung eines Schwellwertes des erfassten Betriebsparameters, **gekennzeichnet durch** einen Sensor (9, 10) zur Erfassung der vom Mahlgut auf wenigstens ein Mahlorgan (1) ausgeübten dynamischen Kraft in einem ersten Frequenzbereich, der die Grundschwingung des Mahlorganes enthält, und in einem zweiten Frequenzbereich, in dem die erste Harmonische der Grundschwingung des Mahlorganes auftritt.

## Claims

1. Method for monitoring the load state of a grinding system having rotating grinding elements, especially of a roller mill having rotating grinding rollers, at least one load-specific operating parameter being detected and, if a threshold value is exceeded, measures being introduced to reduce the load state,
**characterised in that**
a) the dynamic force exerted by the grinding stock on at least one grinding element in at least one direction is detected in a first frequency range which contains the fundamental oscillation of the grinding element, and in a second frequency range in which the first harmonic of the fundamental oscillation occurs, and
b) measures for reducing the load state are introduced when the first harmonic exceeds a predetermined threshold value in relation to the magnitude of the fundamental oscillation.

2. Method according to claim 1 for monitoring the load state of a roller mill having grinding rollers running on a grinding table, **characterised in that** the dynamic force exerted by the grinding stock on the grinding rollers in the axial direction is detected.

3. Method according to claim 1 for monitoring the load state of a roller mill having grinding rollers running on a grinding table, **characterised in that** the dynamic force exerted by the grinding stock on the grinding rollers in the tangential direction is detected.

4. Method according to claim 1 for monitoring the load state of a roller mill having grinding rollers running on a grinding table, **characterised in that** the dynamic force exerted by the grinding stock on the grinding rollers in the vertical direction is detected.

5. Method according to claims 2, 3 and 4, using grinding rollers arranged in a stationary bearing and in a movable bearing, **characterised in that** the dynamic force exerted by the grinding stock on the grinding rollers in the axial direction is detected by means of an extension measurement in the stationary bearing, the dynamic force exerted by the grinding stock on the grinding rollers in the tangential direction is detected by an extension measurement in the stationary bearing and the dynamic force exerted by the grinding stock in the vertical direction is detected by a pressure measurement in the stationary bearing.

6. Method according to claim 1, **characterised in that** the dynamic force exerted by the grinding stock on a grinding element is detected in a first frequency range of from 10 to 30 Hz, preferably from 15 to 25 Hz, and in a second frequency range of from 20 to 60 Hz, preferably from 30 to 50 Hz.

7. Method according to claim 5, **characterised in that** measures for reducing the load state are introduced when the level of at least two of the three measuring sites is at least from three to five times greater than the average level existing in normal operation in the first and/or second frequency range.

8. Method according to claim 1, using grinding elements driven at an adjustable speed, **characterised in that**, in addition to monitoring the dynamic forces exerted by the grinding stock on the grinding elements, the driving torque is determined from the power and the speed and the load state of the grinding system is altered by changing the speed.

9. Method according to claim 1, using grinding elements rolling on a grinding table, **characterised in that** the grinding elements are driven directly.

10. Method according to claim 1, using grinding elements rolling on a grinding table, **characterised in that** the grinding elements are driven by means of the grinding table.

11. Grinding system having driven grinding elements (1) and a device for monitoring the load state of the grinding system, containing at least one sensor (9) for detecting a load-specific operating parameter of the grinding system, and means for reducing the load state of the grinding system if a threshold value of the detected operating parameter is exceeded, **characterised by** a sensor (9, 10) for detecting the dynamic force exerted by the grinding stock on at least one grinding element (1) in a first frequency range which contains the fundamental oscillation of the grinding element, and in a second frequency range in which the first harmonic of the fundamental oscillation of the grinding element occurs.

## Revendications

1. Procédé de surveillance de l'état de charge d'une installation de broyage, qui comprend des organes de broyage, en particulier d'un broyeur à rouleaux, qui est doté de rouleaux de broyage, sachant qu'au moins un paramètre spécifique de charge est saisi, et que, lors du dépassement d'une valeur de seuil, des mesures sont initialisées en vue de la réduction de l'état de charge, **caractérisé en ce que**
a) la force dynamique, exercée dans au moins une direction par le produit à broyer sur au moins un organe de broyage, est saisie dans une première gamme de fréquences, dans laquelle la composante fondamentale de l'organe de broyage est comprise, ainsi que dans une deuxième gamme de fréquences, dans laquelle intervient le premier harmonique de la composante fondamentale, et
b) des mesures sont alors initialisées en vue de réduire l'état de charge, quand le premier harmonique dépasse une valeur de seuil prédéterminée, par rapport à la grandeur de la composante fondamentale.

2. Procédé selon la revendication 1 pour la surveillance de l'état de charge d'un broyeur à rouleaux, qui est doté de rouleaux de broyage tournant sur un plateau de broyage, **caractérisé en ce que** la force dynamique exercée dans la direction axiale par le produit à broyer sur les rouleaux de broyage est saisie.

3. Procédé selon la revendication 1, pour la surveillance de l'état de charge d'un broyeur à rouleaux, qui est doté de rouleaux de broyage tournant sur un plateau de broyage, **caractérisé en ce que** la force dynamique exercée dans la direction tangentielle par le produit à broyer sur les rouleaux de broyage est saisie.

4. Procédé selon la revendication 1, pour la surveillance de l'état de charge d'un broyeur à rouleaux, qui est doté de rouleaux de broyage tournant sur un plateau de broyage, **caractérisé en ce que** la force dynamique exercée dans la direction verticale par le produit à broyer sur les rouleaux de broyage est saisie.

5. Procédé selon les revendications 2, 3 et 4, avec utilisation de rouleaux de broyage montés dans un palier fixe et dans un dans un palier libre, **caractérisé en ce que** la force dynamique exercée dans la direction axiale par le produit à broyer sur les rouleaux de broyage est détectée à l'aide d'une mesure d'allongement dans le palier fixe, la force dynamique exercée dans la direction tangentielle par le produit à broyer sur les rouleaux de broyage est détectée à l'aide d'une mesure d'allongement dans le palier fixe, et la force dynamique exercée dans la direction verticale par le produit à broyer sur les rouleaux de broyage est détectée à l'aide d'une mesure de pression dans le palier fixe.

6. Procédé selon la revendication 1, **caractérisé en ce que** la force dynamique exercée par le produit à broyer sur les rouleaux de broyage est détectée dans une première gamme de fréquences de 10 à 30 Hz, de préférence de 15 à 25 Hz, et dans une deuxième gamme de fréquences de 20 à 60 Hz, de préférence de 30 à 50 Hz.

7. Procédé selon la revendication 5, **caractérisé en ce que** les mesures, destinées à réduire l'état de charge, sont initialisées quand le niveau d'au moins deux des trois points de mesure est au moins 3 à 5 fois plus élevé que le niveau moyen en service normal, dans une première et / ou dans une deuxième gamme de fréquences.

8. Procédé selon la revendication 1, avec utilisation d'organes de broyage entraînés à une vitesse de rotation réglable, **caractérisé en ce que**, en plus de la surveillance de la force dynamique exercée par le produit à broyer sur les rouleaux de broyage, une détermination du couple moteur est effectuée sur la base de la puissance et de la vitesse de rotation, et qu'une modification de l'état de charge de l'installation de broyage est effectuée par modification de la vitesse de rotation.

9. Procédé selon la revendication 1, avec utilisation d'organes de broyage tournant sur un plateau de broyage, **caractérisé en ce que** les organes de broyage sont entraînés directement.

10. Procédé selon la revendication 1, avec utilisation d'organes de broyage tournant sur un plateau de broyage, **caractérisé en ce que** les organes de broyage sont entraînés par l'intermédiaire du plateau de broyage.

11. Installation de broyage dotée d'organes de broyage (1) entraînés et d'un système de surveillance de l'état de charge de ladite installation de broyage, qui comprend au moins un détecteur (9) pour la détection d'un paramètre de fonctionnement spécifique de charge de ladite installation de broyage, ainsi que des moyens de réduction de l'état de charge de l'installation de broyage lors du dépassement vers le haut d'une valeur de seuil du paramètre détecté, **caractérisé par** un détecteur (9, 10) pour la détection de la force dynamique, qui est exercée par le produit à broyer sur au moins un organe de broyage (1), dans une première gamme de fréquences, dans laquelle la composante fondamentale de l'organe de broyage est comprise, ainsi que dans une deuxième gamme de fréquences, dans laquelle intervient le premier harmonique de la composante fondamentale.
